# EUROPÄISCHE PATENTSCHRIFT

(11) **EP 1 308 551 B1**
(45) Veröffentlichungstag und Bekanntmachung des Hinweises auf die Patenterteilung: **20.07.2005**
(21) Anmeldenummer: 02024621.1
(22) Anmeldetag: 04.11.2002
(51) Int. Cl.: D06F 67/06, D06F 65/00

(54) **Muldenmangel und Verfahren zum Ableiten von Wäschestücken von einer Mangelwalze der Muldenmangel**
Trough mangle and process for diverting pieces of laundry from an ironing roller of the trough mangle
Calandre en forme d'auge et procédé pour dériver une pièce de linge d'un rouleau de repassage

(30) Priorität: 05.11.2001 DE 10153836
(43) Veröffentlichungstag der Anmeldung: 07.05.2003
(73) Patentinhaber: Herbert Kannegiesser GmbH, 32602 Vlotho (DE)
(72) Erfinder: Bitterlich, Andreas, 06366 Niederdorf (DE); Heinz, Engelbert, 32602 Vlotho (DE)
(74) Vertreter: Möller, Friedrich, Dipl.-Ing.

(56) Entgegenhaltungen:
- WO-A-02/02858
- DE-A- 3 409 031
- US-A- 1 968 233

## Beschreibung

Die Erfindung betrifft eine Muldenmangel gemäß dem Oberbegriff des Anspruchs 1 und ein Verfahren zum Ableiten von Wäschestücken von einer Mangelwalze der Muldenmangel gemäß dem Oberbegriff des Anspruchs 15.

Muldenmangeln verfügen über mindestens eine drehend angetriebene Mangelwalze. Jeder Mangelwalze ist eine beheizbare Mangelmulde zugeordnet. Die zu mangelnden Wäschestücke werden von der drehend angetriebenen Mangelwalze durch einen Mangelspalt zwischen der Mangelwalze und der ihr zugeordneten Mangelmulde hindurchtransportiert. Am Ende der jeweiligen Mangelmulde weist die Mangelwalze einen Auslaufbereich auf, an dem das jeweilige Wäschestück von der Mangelwalze gelöst wird. Das Wäschestück wird dann entweder zur nachfolgenden Mangelwalze der gleichen Muldenmangel oder einer nachfolgenden Bearbeitungseinrichtung, beispielsweise eine Faltmaschine, transportiert.

Es sind Muldenmangeln bekannt, bei denen die Wäschestücke durch mehrere endlose Bänder, sogenannte Mangelbänder, von der jeweiligen Mangelwalze abgeleitet werden. Diese Mangelbänder haben mehrere Nachteile: Sie sind störanfällig, weil sie leicht reißen können und sie hinterlassen Abdrücke auf der gemangelten Wäsche.

Aus der US 1 968 233 A ist eine Muldenmangel bekannt, bei der die Wäschestücke von mehreren Luftdüsen pneumatisch von der Mangelwalze der Mangelmulde abgelöst werden. Das pneumatische Ablösen der Wäschestücke von der Mangelwalze erfolgt zwar schonend; es kann aber vorkommen, dass stark an der Mangelwalze anhaftende Wäschestücke sich nicht pneumatisch ablösen lassen. Diese bekannte Muldenmangel lässt also kein zuverlässiges Ableiten der Wäschestücke von der Mangelwalze zu.

Aus der DE 34 09 031 A ist eine Muldenmangel bekannt, die mindestens eine mechanische Abstreiferlippe aufweist. Zusätzlich sind eine Hilfstrommel und ein dieser zugeordneter umlaufender Transportgurt vorgesehen. Bei dieser bekannten Muldenmangel erfolgt das Ablösen des Wäschestücks von der Mangelwalze ausschließlich mechanisch. Dabei übt die Abstreiferlippe eine mechanische Beanspruchung auf die Bewicklung der Mangelwalze aus. Es kann auch zu Beschädigungen der Wäschestücke kommen.

Hiervon ausgehend liegt der Erfindung die Aufgabe zugrunde, eine Muldenmangel und ein Verfahren zu schaffen, womit in einfacher und zuverlässiger Weise die Wäschestücke schonend von der Mangelwalze ableitbar sind.

Eine Muldenmangel zur Lösung dieser Aufgabe weist die Merkmale des Anspruchs 1 auf. Durch die Bildung des Mittels zum Ableiten der Wäschestücke von der Mangelwalze durch Luftdüsen ist eine wirksame Ableitung auch fest an der Mangelwalze haftender sowie dünner Wäschestücke gewährleistet. Die Luftdüsen leiten die Wäschestücke berührungslos an der Mangelwalze ab, so dass Beeinträchtigungen, insbesondere Beschädigungen der Wäschestücke, ausgeschlossen sind.

Weiterhin ist mindestens ein zusätzlicher, mechanischer Abstreifer vorgesehen. Vorzugsweise ist dem Auslaufbereich der jeweiligen Mangelwalze ein einziger mechanischer Abstreifer zugeordnet. Ein solcher zusätzlicher mechanischer Abstreifer unterstützt erforderlichenfalls den aus den Luftdüsen gebildeten pneumatischen Abstreifer. Der mechanische Abstreifer sorgt dafür, dass die Vorderkanten von Wäschestücken, die von den Luftstrahlen nicht ganz oder gar nicht von der Mantelfläche der Mangelwalze lösbar sind, abgehoben werden. Danach kann das Wäschestück dann zuverlässig nur durch die Luftstrahlen von der Mangelwalze abgleitet werden. Der mechanische Abstreifer dient auf diese Weise nur zum Ablösen einiger, fest an der Mantelfläche der Mangelwalze anhaftender Wäschestücke, und zwar insbesondere nur zum anfänglichen Ablösen der Vorderkante solcher Wäschestücke von der Mantelfläche. Es kommen deshalb nur einige Wäschestücke mit dem mechanischen Abstreifer in Kontakt und diese auch nur kurzzeitig mit einem vorderen Randbereich. Die mechanischen Einwirkungen eines solchen Abstreifers auf die Wäschestücke sind daher sehr gering. Gemäß einer bevorzugten Ausgestaltung der Erfindung ist vorgesehen, dass der Abstreifer sich durchgehend über die gesamte Breite der Mangelwalze bzw. der Nennarbeitsbreite der Muldenmangel erstreckt und der Abstreifer elastisch ausgebildet ist. Durch die elastische Ausbildung des Abstreifers wird die Bewicklung der Mangelwalze geschont, ebenso wie die Wäschestücke.

Vorzugsweise sind mehrere, insbesondere gleich ausgebildete Luftdüsen über die Breite der Mangelwalze verteilt angeordnet. Sofern auch im Folgenden von der Breite der Mangelwalze die Rede ist, bezieht sich das nicht ausschließlich auf die volle geometrische Breite der Mangelwalze; kann sich vielmehr auch auf die etwas schmalere Nennarbeitsbreite der Mangelwalze bzw. der Muldenmangel beziehen. Durch die über die gesamte Arbeitsbreite der Mangelwalze in vorzugsweise gleichen Abständen verteilt angeordneten Luftdüsen wird das Wäschestück über die gesamte Breite an mehreren Stellen mit Luftstrahlen beaufschlagt, die das Wäschestück über die gesamte Breite gleichmäßig von der Mangelwalze nach Art eines pneumatischen Abstreifers abtrennen.

Gemäß einer bevorzugten Ausgestaltung der Erfindung sind die Luftdüsen derart mit Abstand von der Mantelfläche der Mangelwalze angeordnet, dass die Luftstrahlen schräg auf die Mantelfläche gerichtet sind, und zwar in Richtung zum Auslaufbereich des Mangelspalts, also etwas oberhalb des oberen, hinteren Rands der Mangelmulde. Auf diese Weise "schälen" die Luftstrahlen der Luftdüsen das Wäschestück von der Mangelwalze regelrecht ab. Insbesondere führt die erwähnte Ausrichtung der Luftstrahlen dazu, dass eine vordere Querkante des jeweiligen Wäschestücks zuverlässig von der Mangelwalze abgelöst wird, indem die Luftstrahlen zwischen das vordere Ende des Wäschestücks und die Mantelfläche der Mangelwalze treten und danach das Wäschestück unter den Luftstrahlen entlang von der Mantelfläche der Mangelwalze abgleitet.

Eine weitere vorteilhafte Ausgestaltung der Muldenmangel sieht es vor, dass die Luftdüsen zur Abgabe eines fokussierten Luftstrahls ausgebildet sind. Das führt zumindest an der Mantelfläche der Mangelwalze zu einem dünnen, scharfen Luftstrahl, der an der Mantelfläche der Mangelwalze eine intensive Trennwirkung zum Ablösen des Wäschestücks entfaltet. Durch die Fokussierung der Luftstrahlen wird darüber hinaus der Druckluftverbrauch minimiert.

Gegebenenfalls können die Luftdüsen so ausgebildet sein, dass sie Veränderungen der Luftstrahlen hinsichtlich der Gestaltung und/oder Richtung, aber auch des Luftvolumens zulassen. Auf diese Weise können die Luftstrahlen an die örtlichen Gegebenheiten und Anforderungen angepasst werden. Es wird dadurch sichergestellt, dass stets eine zuverlässige Ablösung der Wäschestücke von der Mantelfläche durch die Luftstrahlen erfolgt, und zwar auch bei Wäschestücken, die sich nur schwierig von der Mantelfläche ablösen lassen.

Bei einer bevorzugten Ausgestaltung der Muldenmangel ist den Luftdüsen mindestens ein Abweisblech zugeordnet. Das mindestens eine Abweisblech dient dazu, dass von den Luftdüsen von der Mantelfläche der Mangelwalze abgelöste Wäschestück von der Mangelwalze weiter wegzuleiten. Am Ablösen des Wäschestücks von der Mantelfläche der Mangelwalze ist das mindestens eine Abweisblech aber nicht beteiligt. Demzufolge liegt eine zur Mangelwalze weisende Kante des Abweisblechs auch nicht an der Mantelfläche der Mangelwalze an. Vielmehr ist die Kante geringfügig von der Mantelfläche beabstandet, so dass zwischen der Kante des Abweisblechs und der Mantelfläche ein schmaler Spalt entsteht, der durchgehend über mindestens einen Großteil der Mangelwalze verläuft. Oberhalb des Abweisblechs sind die Luftdüsen befestigt, und zwar derart, dass ihre Luftstrahlen schräg zur Tangente der Mantelfläche von oben in den Spalt gerichtet sind. Auf diese Weise ist sichergestellt, dass die Luftstrahlen der Luftdüsen das Wäschestück von der Mantelfläche ablösen und das Wäschestück zuverlässig unter das Abweisblech leiten, so dass das Wäschestück nicht nach oben durch den Spalt durchtreten kann.

Des Weiteren ist vorgesehen, das Abweisblech und die Luftdüsen gemeinsam an einem Träger zu lagern. Dieser Träger ist so verschwenkbar, dass der Abstand der Luftdüsen und der zur Mangelwalze gerichteten Kante des Abweisblechs und/oder die Richtung der Luftdüsen und des Abweisblechs in der Betriebsposition der Muldenmangel veränderbar sind. Dadurch lassen sich die Luftdüsen und das Abweisblech so einstellen, dass sie eine zuverlässige Ableitung des Wäschestücks von der Mangelwalze gewährleisten. Alternativ oder zusätzlich können der Träger mit dem Abweisblech und den Luftdüsen an einer kippbaren Halterung befestigt sein. Die kippbare Halterung dient dazu, den Trägern mit den Luftdüsen und dem Abweisblech so weit von der Mangelwalze wegzuschwenken, damit diese zu Wartungsarbeiten aus der Mangelmulde herausgehoben werden kann, ohne dass dabei das Abweisblech und die Luftdüsen stören. Die Halterung ist zwischen Anschlägen verkippbar, und zwar mindestens derart, dass die Anschläge eine zuvor justierte Stellung der Luftdüsen und des Abweisblechs fixieren. Dadurch gelangen das Abweisblech und die Luftdüsen nach dem Zurückschwenken in die Betriebsstellung in der Nähe der Mangelwalze zwangsläufig wieder in ihre exakte Ausgangsstellung, wie sie irgendwann zuvor einjustiert worden ist, zurück. Das Herausschwenken des Abweisblechs mit den Luftdüsen aus der Betriebsstellung und das Zurückschwenken derselben in die Betriebsstellung können somit ohne irgendwelche Justierarbeiten erfolgen.

Bei einer bevorzugten Ausgestaltung der Muldenmangel ist eine mit den Wäschestücken und der Mantelfläche der Mangelwalze in Kontakt kommende Abstreiferkante des mechanischen Abstreifers in der Nähe einer dazu parallel verlaufenden (gedachten) Linie angeordnet, entlang derer die Luftstrahlen der Luftdüsen auf die Mantelfläche auftreffen. Vorzugsweise überlappt die Abstreiferkante des Abstreifers in geringem Maße die Linie der Luftdüsen. Diese folgt demzufolge dicht auf die Abstreiferkante des Abstreifers. Dadurch gelangen Wäschestücke nur kurz in den Einflussbereich des mechanischen Abstreifers, wenn sie von den Luftdüsen nicht oder nicht vollständig von der Mantelfläche der Mangelwalze abgelöst worden sind. Der mechanische Abstreifer kommt dadurch nur in Ausnahmefällen unterstützend zum Einsatz, wenn sich die Wäschestücke nicht oder nicht vollständig allein pneumatisch von der Mantelfläche ablösen lassen.

Ein Verfahren zur Lösung der eingangs genannten Aufgabe weist die Maßnahmen des Anspruchs 15 auf. Demnach werden die Wäschestücke in erster Linie pneumatisch und nur im Bedarfsfalle mechanisch von der Mantelfläche der Mangelwalze abgeleitet. Die Wäschestücke kommen auf diese Weise mit dem mechanischen Abstreifer nur in Kontakt, wenn dieses nötig ist, weil in Einzelfällen, insbesondere die Vorderkante der Wäschestücke, allein durch die pneumatischen Abstreifer nicht ausreichend von der Mantelfläche der Mangelwalze ablösbar ist. Auf diese Weise ist eine größtmögliche Schonung der Wäschestücke und auch der Bewicklung der jeweiligen Mangelwalze gewährleistet, weil nur dann, wenn es notwendig ist, der mechanische Abstreifer in den Einflussbereich der Wäschestücke gelangt und den pneumatischen Abstreifer unterstützt, wobei sich die zulässige mechanische Ableitung in der Regel nur über einen Teilbereich, insbesondere einen vorderen Randbereich, einiger Wäschestücke erstreckt.

Zwei bevorzugte Ausführungsbeispiele der erfindungsgemäßen Muldenmangel sowie ein bevorzugtes Beispiel des Verfahrens werden nachfolgend anhand der Zeichnung näher erläutert. In dieser zeigen:
- Fig. 1: eine schematische Seitenansicht der Muldenmangel,
- Fig. 2: eine vergrößerte Ansicht eines Auslaufbereichs der Muldenmangel,
- Fig.3: eine vergrößerte Ansicht eines Auslaufbereichs eines zweiten Ausführungsbeispiels einer Muldenmangel, und
- Fig. 4: die Muldenmangel der Fig. 3 mit abgeschwenkten Luftdüsen und Abweisblech.

Die Figuren zeigen verschiedene Varianten einer Muldenmangel für gewerbliche Wäschereien. Die Muldenmangel verfügt über eine zylindrische Mangelwalze 10, deren äußere Mantelfläche 11 durch eine Bewicklung 12 gebildet ist. Der Mangelwalze 10 ist eine beheizbare und vorzugsweise flexible Mangelmulde 13 zugeordnet. Die Mangelmulde 13 umgibt etwas mehr als die untere Hälfte der Mangelwalze 10, so dass die Mangelmulde 13 im Querschnitt etwa halbkreisförmig ausgebildet ist. Zwischen der Mantelfläche 11 der Mangelwalze 10 und der Mangelmulde 13 ist ein Mangelspalt 14 gebildet, durch den die drehende Mangelwalze 14 die Wäschestücke 15 nacheinander hindurchtransportiert. Der Mangelspalt 14 ist in der Fig. 1 nur zur besseren Verdeutlichung größer (dicker) gezeichnet. In der Praxis ist der Mangelspalt 14 so klein, dass dort, wo sich keine Wäschestücke 15 befinden, die Bewicklung 12 der Mangelwalze 10 an der Innenseite der Mangelmulde 13 anliegt (Fig. 2 bis 4).

In den gezeigten Ausführungsbeispielen wird die Mangelwalze 10 mit einer entgegen dem Uhrzeigersinn verlaufenden Mangelrichtung 16 angetrieben. Es befindet sich dann auf der in der Figur 1 linken Seite der Mangelmulde 13 ein Einlaufbereich 17 für die zu mangelnden Wäschestücke 15 und auf der gegenüberliegenden (rechten) Seite in der Fig. 1 ein Auslaufbereich 18 der Mangelmulde 13, in dem die gemangelten Wäschestücke 15 den Mangelspalt 14 und damit die Muldenmangel verlassen.

Bei den hier gezeigten Muldenmangeln ist die Mangelmulde 13 jeweils an gegenüberliegenden Längsrändern 19 und 20 vorzugsweise durchgehend an einem festen Gestell 21 der Muldenmangel gelagert. Der in der Fig. 1 linke Längsrand 19 ist im Einlaufbereich 17 fest mit dem Gestell 21 verbunden. Der gegenüberliegende (rechte) Längsrand 20 am Auslaufbereich 18 ist über eine vorzugsweise in Längsrichtung der Mangelmulde 13 durchgehende, leicht schräggestellte Pendelstütze 22 beweglich am Gestell 21 gelagert.

In erfindungsgemäß besonderer Weise ist der Auslaufbereich 18 mit Mitteln zum Ableiten des gemangelten Wäschestücks 15 von der Mantelfäche 11, nämlich der Bewicklung 12 der Mangelwalze 10, ausgebildet. Oberhalb des Auslaufbereichs 18 ist eine Reihe mehrerer, vorzugsweise gleich ausgebildeter, Luftdüsen 23 vorgesehen. Die Luftdüsen 23 sind mit vorzugsweise gleichmäßigen Abständen über die gesamte Arbeitsbreite der Muldenmangel verteilt. Alle Luftdüsen 23 sind an einem feststehenden Halter 24 befestigt, der sich über die gesamte Breite der Mangelwalze 10 erstreckt. Der Halter 24 verläuft parallel zu einer mittigen Drehachse 25 der Mangelwalze 10, und zwar mit Abstand über dem Auslaufbereich 18 und neben der Mantelfläche 11.

Beim Ausführungsbeispiel der Fig. 1 und 2 sind die Luftdüsen 23 an einem Halter 24 mit einer solchen Ausrichtung befestigt, dass ein aus jeder Luftdüse 23 austretender Luftstrahl 26 schräggerichtet zur Mantelfläche 11 verläuft, unter einem Winkel von 40° - 50°, vorzugsweise etwa 45°, zur Vertikalen. Die Luftstrahlen 26 aller Luftdüsen 23 sind gleichgerichtet. Die Luftstrahlen 26 treffen an einer Kontaktstelle 27 auf die Bewicklung 12 der Mantelfläche 11 der Mangelwalze 10 auf (Fig. 2). Zu der Tangente der Mantelfläche 11 an der Kontaktstelle 27 sind die Luftstrahlen 26 schräggerichtet, und zwar so, dass die Luftstrahlen 26 in Richtung zum Auslaufbereich 18 auf die Mantelfläche 11 auftreffen. Die Kontaktstellen 27 aller Luftstrahlen 26 liegen auf einer gemeinsamen (gedachten) Linie, die parallel zur Drehachse 25 der Mangelwalze 10 in Längsrichtung der Mantelfläche 11 verläuft. Diese Linie mit den Kontaktstellen 27 der Luftstrahlen 26 befindet sich etwas oberhalb des hinteren Rands der Mangelmulde 13, also über dem Auslaufbereich 18, und zwar etwas oberhalb der Drehachse 25 der Mangelwalze 10 (Fig. 1).

Die Luftdüsen 23 sind über ein Langloch 28 am Halter 24 in Längsrichtung des Luftstrahls 26 verstellbar, so dass der Abstand der Luftdüsen 23 zur Mantenfläche 11 der Mangelwalze 10 veränderbar ist zur Verkürzung oder Verlängerung des Luftstrahls 26. Darüber hinaus ist die Neigung des Luftstrahls 26 durch Verschwenken der Luftdüsen 23 um eine parallel zur Drehachse 25 der Mangelwalze 10 verlaufende Schwenkachse 29 veränderbar. Dadurch kann der Auftreffwinkel des Luftstrahls 26 an der Kontaktstelle 27 auf der Bewicklung 12 der Mantelfläche 11 den Anforderungen entsprechend verändert werden.

Die Luftdüsen 23 sind so ausgebildet, dass sie einen gezielten, sauberen Luftstrahl 26 erzeugen. Vorzugsweise erzeugen die Luftdüsen 23 einen in Richtung zur Mangelwalze 10 konvergierenden Luftstrahl 26, wobei ein in den Figuren nicht gezeigter Fokuspunkt des Luftstrahls 26 etwa auf der Kontaktstelle 27 des Luftstrahls 26 mit der Mantelfläche 11 oder kurz davor liegt. Altemativ ist es auch denkbar, durch die Luftdüsen 23 einen dünnen, zylindrischen Luftstrahl 26 erzeugen zu lassen, der an der Kontaktstelle 27 einen verhältnismäßig dünnen Strahlquerschnitt aufweist. Durch eine Verstellung der Luftdüsen 23 relativ zur Mangelwalze 10 kann der Luftstrahl so auf die Mantelfläche 11, insbesondere die Kontaktstelle 27 auf derselben, gelenkt werden, dass der Luftstrahl 26 eine bestmögliche Ablösewirkung der Wäschestücke 15 von der Mantelfläche 11 erzielt. Insbesondere können die Luftdüsen 23 so verstellt werden, dass sich der Fokuspunkt des Luftstrahls 26 etwa an der Kontaktstelle 27 befindet. Es ist weiter vorgesehen, die Luftdüsen 23 hinsichtlich des Strahlquerschnitts und/oder Luftdurchflussmenge pro Zeiteinheit zu verstellen. Auf diese Weise kann eine weitere Anpassung des durch die Luftdüsen 23 gebildeten pneumatischen Abstreifers an die jeweiligen Anforderungen erfolgen.

Im gezeigten Ausführungsbeispiel (Fig. 1 und 2) ist unter den Luftdüsen 23 ein Abweisblech 30 angeordnet. Das Abweisblech 30 erstreckt sich vorzugsweise durchgehend über die gesamte Breite der Mangelwalze 10, ist also nicht nur auf die Bereiche der Luftdüsen 23 begrenzt. Durch das Abweisblech 30 werden die von den Luftstrahlen 26 von der Bewicklung 12 der Mantelfläche 11 der Mangelwalze 10 abgelösten Wäschestücke 15 gezielt unter den Luftdüsen 23 hinweg von der Mangelwalze 10 abgeleitet. Die Wäschestücke 15 gleiten dabei unter dem im gezeigten Ausführungsbeispiel an der Unterseite konkav gewölbten Abweisblech 30 entlang und werden auf diese Weise von der Mangelwalze 10 gezielt gewölbt abgeleitet, und zwar ohne dass die Gefahr des Hindurchtretens der Wäschestücke 15 oder Teile desselben durch die Luftstrahlen 26 besteht.

Dem aus den Luftdüsen 23 gebildeten pneumatischen Abstreifer ist bei der hier gezeigten Muldenmangel noch ein mechanischer Abstreifer 31 zugeordnet. Im vorliegenden Falle erstreckt sich der einzige mechanische Abstreifer 31 durchgehend über die gesamte Breite der Mangelwalze 10. Es ist aber auch denkbar, mehrere, schmalere Abstreifer 31 vorzusehen, die nebeneinanderliegend über die Breite der Mangelwalze 10 verteilt sind.

Der durchgehende Abstreifer 31 verfügt über eine elastische Abstreiferzunge 32, die vorzugsweise aus dünnem Federstahlblech gebildet ist. Die Abstreiferzunge 32 liegt mit einer unteren, geradlinigen Kante an der Bewicklung 12 der Mantelfläche 11 der Mangelwalze 10 an. Diese Kante bildet eine Abstreiferkante 33, die geradlinig parallel zur Drehachse 25 der Mangelwalze 10 verläuft. Mit der Abstreiferkante 33 liegt die Abstreiferzunge 32 des Abstreifers 31 permanent außen an der Mantelfläche 11 der Mangelwalze 10 an. Ein von der Abstreiferkante 33 wegweisender, oberer Endbereich der Abstreiferzunge 32 ist mit einem vorzugsweise feststehenden Träger 34 verbunden. Der Träger 34 kann um eine parallel zur Drehachse 25 der Mangelwalze 10 verlaufende Achse schwenkbar sein zur Veränderung der Federvorspannung der Abstreiferzunge 32. Dementsprechend kann die Andruckkraft der Abstreiferkante 33 an die Bewicklung 12 der Mantelfläche 11 der Mangelwalze 10 verändert werden.

In erfindungsgemäß besonderer Weise ist die Relativanordnung des Abstreifers 31 zu den Luftdüsen 23, insbesondere den Kontaktstellen 27 der Luftstrahlen 26 auf der Mantelfläche 11 getroffen (Fig. 2). Demnach befindet sich die Abstreiferkante 33 des Abstreifers 31 geringfügig unterhalb einer gedachten Linie, auf der sich die Kontaktstellen 27 aller Luftstrahlen 26 befinden. Die Luftstrahlen 26 treffen demnach in der Nähe der Abstreiferkante 33 auf einen unteren Bereich der Abstreiferzunge 32 auf. Dadurch wird Folgendes erreicht, worauf das der Erfindung zugrundeliegende Verfahren basiert:

Die an der Mantelfläche 11 anhaftenden Wäschestücke 15 gelangen nach dem Verlassen des Mangelspalts 14 im Auslaufbereich 18 mit ihrer vorderen Kante an die horizontale Abstreiferkante 33 des mechanischen Abstreifers 31. Hier wird die vordere Kante des Wäschestücks 15 zunächst mechanisch von der Abstreiferkante 33 des Abstreifers 31 etwas von der Mantelfläche 11 abgehoben. Unmittelbar darauf gelangt die leicht von der Mantelfläche 11 abgehobene und auf den unteren Bereich des Abstreifers 31 aufgelaufene vordere Kante des Wäschestücks 15 an die Kontaktstellen 27 der Luftstrahlen 26. Hier wird Luft mit Überdruck zwischen die vordere Kante des Wäschestücks 15 und den von der Abstreiferkante 33 des Abstreifers 31 ausgehenden unteren Randbereich der Abstreiferzunge 32 geblasen, wodurch der vordere Rand des Wäschestücks 15 pneumatisch weiter angehoben wird. Danach gelangt der von der Mantelfläche 11 der Mangelwalze 10 abgelöste vordere Rand des Wäschestücks 15 unterhalb des Abweisblechs 30, woran das Wäschestück 15 im Folgenden abgleitet. Der von der Mantelfläche 11 der Mangelwalze 10 abgelöste Bereich des Wäschestücks 15 wird nachfolgend bogenförmig unter dem Abweisblech 30 entlang von der Mangelwalze 10 wegtransportiert.

Nachdem in vorstehend beschriebener Weise der vordere Endbereich des Wäschestücks 15 von der Mantelfläche 11 der Mangelwalze 10 durch den mechanischen Abstreifer 31 und die Luftstrahlen 26 des pneumatischen Streifers abgelöst, nämlich "abgeschält" worden ist, gelangt der anschließende Teil des Wäschestücks 15 aufgrund des bogenförmigen Verlaufs zum Abweisblech 30 überhaupt nicht mehr in den Bereich der Abstreiferkante 33 des Abstreifers 31. Der nachfolgende Bereich des Wäschestücks 15 wird dann nur noch an den Luftstrahlen 26 entlang durch den von den Luftdüsen 23 gebildeten pneumatischen Abstreifer von der Mantelfläche 11 der Mangelwalze 10 abgelöst. Nur wenn aus irgendwelchen Gründen ein nachfolgender Bereich des Wäschestücks 15 so fest an der Mantelfläche 11 der Mangelwalze 10 anhaften sollte, dass ein Ablösen dieses Bereichs des Wäschestücks 15 durch die Luftstrahlen 26 allein nicht mehr ausreicht, erfolgt ein unterstützendes mechanisches Ablösen durch den Abstreifer 31, bevor die Gefahr besteht, dass das Wäschestück 15 durch die Luftstrahlen 26 hindurchtransportiert wird.

Aus dem Vorstehenden wird deutlich, dass gemäß dem erfindungsgemäßen Verfahren der mechanische Abstreifer 31 nur zum anfänglichen Ablösen einer vorderen Kante eines jeweiligen Wäschestücks 15 von der Mantelfläche 11 der Mangelwalze 10 dient und nachfolgende Bereiche des Wäschestücks 15 ausschließlich durch die Luftstrahlen 26 des pneumatischen Abstreifers von der Mantelfläche 11 der Mangelwalze 10 gelöst werden.

Die Erfindung, insbesondere das erfindungsgemäße Verfahren, können auch bei Mangelmulden zum Einsatz kommen, die mehrere aufeinanderfolgende Mangelwalzen und Mangelmulden aufweisen. Dann kann gegebenenfalls am Auslaufbereich jeder Mangelwalze ein pneumatischer Abstreifer aus den Luftdüsen 23 und ein mechanischer Abstreifer 31 mit insbesondere einer elastischen Abstreiferzunge 32 vorgesehen sein.

Die Fig. 3 und 4 zeigen eine Muldenmangel nach dem zweiten Ausführungsbeispiel der Erfindung. Die Muldenmangel ist prinzipiell gleich ausgebildet wie die in der Fig. 1 schematisch dargestellte Muldenmangel des ersten Ausführungsbeispiels der Erfindung. Deswegen werden für gleiche Teile gleiche Bezugsziffem verwendet.

Die Muldenmangel, von der in den Fig. 3 und 4 nur ein Auslaufbereich 18 detailliert gezeigt ist, verfügt über eine andere Ausbildung der Mittel zum Ableiten der Wäschestücke von der Mangelwalze 10. Diese Mittel verfügen über wiederum eine Reihe von Luftdüsen 23. Den Luftdüsen 23 ist ein durchgehendes Abweisblech 35 zugeordnet.

Die Luftdüsen 23 sind beim gezeigten Ausführungsbeispiel prinzipiell wie die Luftdüsen 23 des ersten Ausführungsbeispiels der Mangelwalze 10 zugeordnet, so dass insoweit auf die obigen Ausführungen Bezug genommen wird.

Das Abweisblech 35 ist den Luftdüsen 23 in besonderer Weise zugeordnet. Dazu befindet sich das Abweisblech 35 unterhalb der Luftdüsen 23. Eine gerade frei Kante 36 des Abweisblechs 35 verläuft parallel zur Drehachse 25 der Mangelwalze 10, und zwar mit gleichem, parallelen Abstand zur Mantelfläche 11. Auf diese Weise entsteht zwischen der freien, länglichen Kante 36 des Abweisblech 35 und der Mantelfläche 11 der Mangelwalze 10 ein schmaler Spalt 37. Der Spalt 37 verläuft durchgehend über die gesamte oder nahezu gesamte Länge der Mangelwalze, und zwar mit gleicher Breite.

Die Luftdüsen 23 sind mit dem Abweisblech 35 derart zugeordnet, dass Mittelachsen 38 der aus den Luftdüsen 23 austretenden Luftstrahlen 26 von oben in den Spalt 37 gerichtet sind (Fig. 3). Aus dieser Figur ist auch entnehmbar, dass im gezeigten Ausführungsbeispiel die Mittelachsen 38 der Luftdüsen 23 im Bereich des Spalts 37 unter einem Winkel von 30° bis 60°, insbesondere etwa 45°, zur Tangente der Mantelfläche 11 im Bereich des Spalts 37 auf die Mantelfläche 11 der Mangelwalze 10 auftreffen.

Das Abweisblech 35 weist einen von der Kante 36 ausgehenden schmalen Randbereich 39 auf, der gegenüber dem übrigen Teil des Abweisblechs 35 etwas abgewinkelt ist. Das Abweisblech 35 ist im Randbereich 39 ebenflächig ausgebildet. Der ebene Randbereich 39 verläuft parallel zu den Mittelachsen 38 der Luftdüsen 23. Dabei erstrecken sich die Mittelachsen 38 der Luftdüsen 23 mit geringfügigem Abstand oberhalb des Randbereichs 39 des Abweisblechs 35. Dieser Abstand ist vorzugsweise so gebildet, dass die aus den Luftdüsen 23 austretenden Luftstrahlen 26 von oben am Randbereich 39 des Abweisblechs 35 entlangströmen, und zwar vorzugsweise ohne den Randbereich 39 nennenswert zu berühren (Fig. 3).

Das Abweisblech 35 und alle Luftdüsen 33 sind an einem gemeinsamen Träger 40 befestigt. Der Träger 40 erstreckt sich in Längsrichtung der Mangelwalze 10. Der Träger 40 ist des Weiteren drehbar gelagert auf einer Achse 41, die parallel zur Drehachse 25 der Mangelwalze 10 verläuft. Um die Achse 41 ist der Träger 40 mit dem Abweisblech 35 und allen Luftdüsen 23 zu Einstellzwecken verschwenkbar. Dadurch können die Richtung und/oder der Abstand der Luftdüsen 23 und des Abweisblechs 35 von der Mantelfläche 11 der Mangelwalze 10 den Bedürfnissen entsprechend verändert bzw. angepasst werden. Die eingestellte Position der Luftdüsen 23 und des Abweisblechs 35 zur Mantelfläche 10 der Mangelwalze wird durch Verstellschrauben 42 justiert, so dass die eingestellte Position der Luftdüsen 23 und des Abweisblechs 35 sich nicht ungewollt verändern kann.

Der Träger 40 mit den Luftdüsen 23 und dem Abweisblech 35 ist mit seiner Achse 41 an einer Halterung 43 gelagert. Die Halterung 43 verläuft parallel zum Träger 40 in Längsrichtung der Mangelwalze 10. Vorzugsweise erstrecken sich sowohl der Träger 40 als auch die Halterung 43 über die gesamte Länge der Mangelwalze 10 bzw. geringfügig hierüber hinaus. Auch die Halterung 43 ist verschwenkbar, und zwar um eine Kippachse 44, die parallel sowohl zur Achse 41 als auch zur Drehachse 25 der Mangelwalze 10 verläuft (Fig. 3 und 4). Durch Koppelstangen 45, die an fest mit der Halterung 43 verbundenen Hebelarmen 46 angreifen, ist die Halterung 43 an Lagerarmen 47 der Mangelwalze 10 angelenkt. Diese Anlenkung geschieht derart, dass beim Verschwenken der Lagerarme 47 zum Herausheben der Mangelwalze 10 aus der Mangelmulde 13 die Halterung 43 mit dem Träger 40 und den daran gelagerten Luftdüsen 23 und dem Abweisblech 35 von der Mangelwalze 10 wegschwenkbar ist (Fig. 4). Wenn die Mangelwalze 10 durch Verschwenken der Lagerarme 47 wieder in die Mangelmulde 13 eingefahren wird, erfolgt ein automatisches Zurückschwenken der Halterung 43 mit dem Träger 40, dem Abweisblech 35 und den Luftdüsen 23 in die in der Fig. 3 gezeigte Betriebsstellung der Muldenmangel. Nicht gezeigte Anschläge sorgen dafür, dass das Abweisblech 35 und die Luftdüsen 23 in der zurückgeschwenkten Betriebsstellung wieder genau die vorher eingestellte Position relativ zur Mangelwalze 10, insbesondere der Mantelfläche 11 derselben, einnehmen.

Mit der in den Fig. 3 und 4 gezeigten Muldenmangel läuft das erfindungsgemäße Verfahren wie folgt ab:

Die an der Mantelfläche 11 anhaftenden Wäschestücke gelangen nach dem Verlassen des Mangelspalts 14 im Auslaufbereich 18 mit ihrer vorderen Kante unter den Spalt 37. Hier wird die vordere Kante des Wäschestücks pneumatisch von den Luftstrahlen 26 der Luftdüsen 23 von der Mantelfläche 11 abgelöst. Dieses geschieht ohne Zuhilfenahme des Abweisblechs 35 und bevor die Vorderkante des Wäschestücks in den Bereich des Spalts 37 gelangt ist. Es wird also im gezeigten Ausführungsbeispiel rein pneumatisch nur unter Zuhilfenahme der Luftstrahlen 26 der Luftdüsen 23 die Vorderkante des Wäschestücks von der Mantelfläche 11 abgeleitet, und zwar unterhalb des Spalts 37, wodurch sichergestellt ist, dass die Vorderkante des Wäschestücks nicht durch den Spalt 37 (von unten nach oben) hindurchtreten kann. Die pneumatisch abgelöste vordere Kante des Wäschestücks gelangt anschließend an der Kante 36 des Abweisblechs 35 vorbei unter das Abweisblech 35. An der Unterseite des Abweisblechs 35 wird somit die Vorderkante des Wäschestücks und die darauffolgenden Bereiche desselben abgeleitet. Das Wäschestück gleitet dadurch unter dem Abweisblech 35 entlang und wird so zu einem nachfolgenden Förderer (in den Figuren nicht gezeigt) geleitet.

Im Übrigen läuft das erfindungsgemäße Verfahren bei der Muldenmangel nach den Fig. 3 und 4 ähnlich wie das Verfahren ab, das ausführlich im Zusammenhang mit dem ersten Ausführungsbeispiel der Fig. 1 und 2 beschrieben worden ist, worauf insoweit Bezug genommen wird. Erst danach gelangt das Wäschestück in den Einflussbereich des Abweisblechs 35, von dem das Wäschestück zusätzlich mechanisch von der Mangelwalze 10 weggeführt wird.

An den Verstellschrauben 42 können die Positionen des Abweisblechs 35 und der Luftdüsen 23 gleichzeitig verändert werden, und zwar insbesondere die Richtung der Mittelachse 38 der Luftdüsen 23. Die jeweils gewünschte Relativposition der Luftdüsen 23 und des Abweisblechs 35 zur Mantelfläche 11 der Mangelwalze 10 kann anschließend mit den Verstellschrauben 42 arretiert werden.

Des Weiteren ist es möglich, beim Herausfahren der Mangelwalze 10 aus der Mangelmulde 13 die Luftdüsen 23 und das Abweisblech 35 aus der in der Fig. 3 gezeigten Betriebsstellung herauszuschwenken in die Position der Fig. 4. Hier weisen insbesondere die Luftdüsen 23 und das Abweisblech 35 einen größeren Abstand zur Mantelfläche 11 der Mangelwalze 10 auf, so dass beim Herausschwenken der Mangelwalze 10 aus der Mangelmulde 13 die Luftdüsen 23 und das Abweisblech 35, aber auch der Träger 40 und die Halterung 43 nicht stören.

Die Erfindung ist nicht beschränkt auf die eingangs beschriebene Muldenmangel mit dem in der Fig. 1 schematisch gezeigten Aufbau. Vielmehr eignet sich die Erfindung für Muldenmangel beliebiger Ausgestaltung und beliebiger Walzendurchmesser.

## Patentansprüche

1. Muldenmangel zum Glätten von Wäschestücken (15), mit mindestens einer umlaufend antreibbaren Mangelwalze (10), mit einer jeder Mangelwalze (10) zugeordneten Mangelmulde (13), wobei zwischen der Mangelmulde (13) und der Mangelwalze (10) ein Mangelspalt (14) gebildet ist, und mit mehreren mit Abstand über die Breite der jeweiligen Mangelwalze (10) verteilte Luftdüsen (23), die auf die Mangelwalze (10) gerichteten Luftstrahlen (26) erzeugen zum Ablösen der den Mangelspalt (14) verlassenden Wäschestücke (15) von der Mangelwalze (10), **dadurch gekennzeichnet, dass** einem Auslaufbereich (18) der Wäschestücke (15) aus einem Mangelspalt (14) zwischen der Mangelwalze (10) und der jeweiligen Mangelmulde (13) zusätzlich zu den Luftdüsen (23) mindestens ein mechanischer Abstreifer (31) zur mechanischen Unterstützung des Ablösens des Wäschestücks (15) von der Mangelwalze (10) derart zugeordnet ist, dass die Wäschestücke (15) mit dem mechanischen Abstreifer (31) nur dann in Kontakt kommen, wenn die Vorderkante der Wäschestücke (15) allein von den Luftstrahlen (26) der Luftdüsen (23) nicht ausreichend von der Mangelwalze (10) ablösbar sind.

2. Muldenmangel nach Anspruch 1, **dadurch gekennzeichnet, dass** der Abstreifer (31) als ein vorzugsweise über die gesamte Breite der Mangelwalze (10) durchgehender Abstreifer (31) ausgebildet ist und der Abstreifer (31) elastisch ausgebildet ist.

3. Muldenmangel nach Anspruch 1 oder 2, **dadurch gekennzeichnet, dass** eine an der Mantelfläche (11) der Mangelwalze (10) anliegende Abstreiferkante (33) am geraden, vorderen Ende des Abstreifers (31), insbesondere eine Abstreiferzunge (32), etwa auf einer Linie liegt, auf der die Luftstrahlen (26) der Luftdüsen (23) auf die Mantelfläche (11) der Mangelwalze (10) auftreffen, vorzugsweise die Luftstrahlen (26) auf den Abstreifer (31) nahe der Abstreiferkante (33) auftreffen.

4. Muldenmangel nach einem der vorhergehenden Ansprüche, **dadurch gekennzeichnet, dass** von den Luftdüsen (23) erzeugte Luftstrahlen (26) schräg zur Auslaufrichtung eines Rands des Wäschestücks (15) aus dem Auslaufbereich (18) gerichtet sind, vorzugsweise die Luftdüsen (23) derart gerichtet sind, dass die Luftstrahlen (26) schräg zur Tangente der Mantelfläche (11) der Mangelwalze (10) auf die Mantelfläche (11) auftreffen und/oder die Luftstrahlen (26) der Luftdüsen (23) in Richtung des Auslaufbereichs (18) schräg auf die Mantelfläche (11) der jeweiligen Mangelwalze (10) gerichtet sind.

5. Muldenmangel nach einem der vorhergehenden Ansprüche, **dadurch gekennzeichnet, dass** die Luftdüsen (23) zur Abgabe jeweils eines fokussierten Luftstrahls (26) ausgebildet sind, wobei vorzugsweise ein Fokuspunkt jedes Luftstrahls (26) etwa auf der äußeren Mantelfläche (11) der jeweiligen Mangelwalze (10) liegt, insbesondere die Luftdüsen (23) zur Abgabe etwa zylindrischer bzw. konvergierender Luftstrahlen (26) ausgebildet sind.

6. Muldenmangel nach einem der vorhergehenden Ansprüche, **dadurch gekennzeichnet, dass** unterhalb der Luftdüsen (23) ein vorzugsweise über die gesamte Breite der Mangelwalze (10) durchgehender Abweiser angeordnet ist.

7. Muldenmangel nach einer der vorhergehenden Ansprüche, **dadurch gekennzeichnet, dass** der Abweiser als ein Abweisblech (30, 35) ausgebildet ist.

8. Muldenmangel nach einem der vorhergehenden Ansprüche, **dadurch gekennzeichnet, dass** die Neigung der Luftdüsen (23) und/oder ihr Abstand von der Mantelfläche (11) der jeweiligen Mangelwalze (10) veränderbar sind.

9. Muldenmangel nach Anspruch 7, **dadurch gekennzeichnet, dass** die Luftdüsen (23) und das mindestens eine Abweisblech (30, 35) an einem gemeinsamen Träger (34, 40) befestigt sind und die Luftdüsen (23), das Abweisblech (30, 35) und der Träger (34, 40) um eine parallel zur Drehachse (25) der Mangelwalze (10) verlaufende Achse (41) verschwenkbar sind.

10. Muldenmangel nach Anspruch 9, **dadurch gekennzeichnet, dass** die Achse (41) von einer Halterung (43) getragen ist, und diese Halterung (43) ebenfalls um eine parallel zur Drehachse (25) der Mangelwalze (10) verlaufende Kippachse (44) verkippbar ist zum Wegbewegen des Trägers (40) mit den Luftdüsen (23) und dem Abweisblech (35) von der Mantelfläche (11) der Mangelwalze (10).

11. Muldenmangel nach einem der Ansprüche 7 bis 10, **dadurch gekennzeichnet, dass** eine zur Mangelwalze (10) weisende Kante (36) des Abweisblechs (35) in einer Betriebsstellung mit geringem Abstand parallel zur Mantelfläche (11) der Mangelwalze (10) verläuft zur Erzeugung eines Spalts (37) zwischen der Kante (36) des Abweisblechs (35) und der Mangelwalze (10).

12. Muldenmangel nach Anspruch 11, **dadurch gekennzeichnet, dass** die Luftstrahlen (26) der Luftdüsen (23) auf den Spalt (37) gerichtet sind, vorzugsweise von einer Oberseite des Abweisblechs (35) aus.

13. Muldenmangel nach einem der Ansprüche 7 bis 10, **dadurch gekennzeichnet, dass** ein von der Kante (36) des Abweisblechs (35) ausgehender freier Randbereich (39) des Abweisblechs (35) etwa parallel zur Mittelachse (38) der Luftstrahlen (26) verläuft, wobei vorzugsweise der Abstand des Randbereichs (39) des Abweisblechs (35) von den Mittelachsen (38) der Luftstrahlen (26) derart ist, dass die Luftstrahlen (26) dicht am Abweisblech (35), insbesondere dem Randbereich (39), vorbeiströmen oder hieran entlangströmen.

14. Muldenmangel nach Anspruch 13, **dadurch gekennzeichnet, dass** der Randbereich (39) in Strömungsrichtung der Luftstrahlen (26) gesehen hinter den Luftdüsen (23) angeordnet ist, sich vorzugsweise unter den Luftdüsen (23) befindet.

15. Verfahren zum Ableiten von Wäschestücken (15) von einer Mantelfläche (11) einer Mangelwalze (10) einer Muldenmangel, wobei durch auf die Mangelwalze (10) gerichtete Luftstrahlen (26) die Wäschestücke (15) pneumatisch von der Mantelfläche (11) abgelöst werden, **dadurch gekennzeichnet, dass** die Wäschestücke (15) zusätzlich mechanisch von der Mantelfläche (11) der Mangelwalze (10) abgelöst werden, wobei das mechanische Ablösen der Wäschestücke (15) nur dann erfolgt, wenn das pneumatische Ablösen allein nicht ausreicht.

## Claims

1. Trough mangle for smoothing items of laundry (15), with at least one mangle roller (10) which can be driven in rotation, with a mangle trough (13) assigned to each mangle roller (10), a mangle gap (14) being formed between the mangle trough (13) and the mangle roller (10), and with a plurality of air nozzles (23) distributed with a spacing over the width of the respective mangle roller (10), these nozzles producing air jets (26) directed towards the mangle roller (10) for detaching the items of laundry (15) leaving the mangle gap (14) from the mangle roller (10), **characterized in that** an outlet region (18) for the items of laundry (15) emerging from a mangle gap (14) between the mangle roller (10) and the respective mangle trough (13) is assigned, in addition to the air nozzles (23), at least one mechanical stripper (31) for mechanically assisting the operation of detaching the item of laundry (15) from the mangle roller (10) in such a way that the items of laundry (15) only come into contact with the mechanical stripper (31) when the front edge of the items of laundry (15) cannot be detached sufficiently from the mangle roller (10) by the air jets (26) of the air nozzles (23) alone.

2. Trough mangle according to Claim 1, **characterized in that** the stripper (31) is designed as a stripper (31) which is preferably continuous over the whole width of the mangle roller (10) and the stripper (31) is of elastic design.

3. Trough mangle according to Claim 1 or 2, **characterized in that** a stripper edge (33) situated on the straight, front end of the stripper (31), in particular of a stripper tongue (32), and bearing on the lateral surface (11) of the mangle roller (10) lies approximately on a line on which the air jets (26) of the air nozzles (23) strike the lateral surface (11) of the mangle roller (10), the air jets (26) preferably striking the stripper (31) close to the stripper edge (33).

4. Trough mangle according to one of the preceding claims, **characterized in that** air jets (26) produced by the air nozzles (23) are directed obliquely with respect to the outlet direction of an edge of the item of laundry (15) emerging from the outlet region (18), the air nozzles (23) preferably being directed in such a way that the air jets (26) strike the lateral surface (11) obliquely with respect to the tangent of the lateral surface (11) of the mangle roller (10) and/or the air jets (26) of the air nozzles (23) are directed obliquely onto the lateral surface (11) of the respective mangle roller (10) in the direction of the outlet region (18).

5. Trough mangle according to one of the preceding claims, **characterized in that** the air nozzles (23) are designed to deliver a focused air jet (26) in each case, a focus point of each air jet (26) preferably being situated approximately on the outer lateral surface (11) of the respective mangle roller (10), the air jets (23) being designed in particular to deliver approximately cylindrical or converging air jets (26).

6. Trough mangle according to one of the preceding claims, **characterized in that** a deflector, which is preferably continuous over the whole width of the mangle roller (10), is arranged underneath the air nozzles (23).

7. Trough mangle according to one of the preceding claims, **characterized in that** the deflector is designed as a deflection plate (30, 35).

8. Trough mangle according to one of the preceding claims, **characterized in that** the inclination of the air nozzles (23) and/or their spacing from the lateral surface (11) of the respective mangle roller (10) can be altered.

9. Trough mangle according to Claim 7, **characterized in that** the air nozzles (23) and the at least one deflection plate (30, 35) are fastened to a common support (34, 40) and the air nozzles (23), the deflection plate (30, 35) and the support (34, 40) can be pivoted about a pin (41) running parallel to the axis of rotation (25) of the mangle roller (10).

10. Trough mangle according to Claim 9, **characterized in that** the pin (41) is borne by a mount (43), and this mount (43) can likewise be tilted about a tilting pin (44) running parallel to the axis of rotation (25) of the mangle roller (10) in order to move the support (40) carrying the air nozzles (23) and the deflection plate (35) away from the lateral surface (11) of the mangle roller (10).

11. Trough mangle according to one of Claims 7 to 10, **characterized in that**, in one operating position, an edge (36) of the deflection plate (35) pointing towards the mangle roller (10) runs parallel to the lateral surface (11) of the mangle roller (10) with a small spacing in order to produce a gap (37) between the edge (36) of the deflection plate (35) and the mangle roller (10).

12. Trough mangle according to Claim 11, **characterized in that** the air jets (26) of the air nozzles (23) are directed towards the gap (37), preferably from an upper side of the deflection plate (35).

13. Trough mangle according to one of Claims 7 to 10, **characterized in that** a free marginal region (39) of the deflection plate (35) starting from the edge (36) of the deflection plate (35) runs approximately parallel to the centre axis (38) of the air jets (26), the spacing of the marginal region (39) of the deflection plate (35) from the centre axes (38) of the air jets (26) preferably being such that the air jets (26) flow closely past or flow along the deflection plate (35), in particular the marginal region (39).

14. Trough mangle according to Claim 13, **characterized in that** the marginal region (39), when seen in the flow direction of the air jets (26), is arranged behind the air nozzles (23), preferably being located below the air nozzles (23).

15. Method of diverting items of laundry (15) from a lateral surface (11) of a mangle roller (10) of a trough mangle, in which the items of laundry (15) are detached pneumatically from the lateral surface (11) by means of air jets (26) directed towards the mangle roller (10), **characterized in that** the items of laundry (15) are additionally detached mechanically from the lateral surface (11) of the mangle roller (10), mechanical detachment of the items of laundry (15) only taking place when pneumatic detachment alone is not sufficient.

## Revendications

1. Calandre à auges pour le lissage de pièces de linge (15), comportant au moins un rouleau calandreur (10) pouvant être mis en rotation, une auge (13) associée à chaque rouleau calandreur (10), entre l'auge (13) et le rouleau calandreur (10) étant formé un interstice de calandrage (14), et plusieurs buses à air (23) réparties à distance sur la largeur de chaque rouleau calandreur (10) qui produisent des jets d'air (26) dirigés sur le rouleau calandreur (10) pour le détachement de celui-ci des pièces de linge (15) qui quittent l'interstice de calandrage (14), **caractérisée par le fait qu'**à une zone de sortie (18) des pièces de linge (15) d'un interstice de calandrage (14) entre le rouleau calandreur (10) et l'auge (13) est associé, en plus des buses à air (23), au moins un détacheur mécanique (31) pour l'assistance mécanique du détachement de la pièce de linge (15) du rouleau calandreur (10), de façon telle que les pièces de linge (15) ne viennent en contact avec le détacheur mécanique (31) que lorsque le bord avant des pièces de linge (15) ne peut pas être suffisamment détaché du rouleau calandreur (10) seulement par les jets d'air (26) des buses à air (23).

2. Calandre à auges selon la revendication 1, **caractérisée par le fait que** le détacheur (31) est élastique et s'étend de préférence sur toute la largeur du rouleau calandreur (10).

3. Calandre à auges selon l'une des revendications 1 et 2, **caractérisée par le fait qu'**un côté (33) situé à l'extrémité avant rectiligne du détacheur (31), en particulier d'une languette détacheuse (32), qui s'appuie sur la surface latérale (11) du rouleau calandreur (10) se trouve sur une ligne sur laquelle les jets d'air (26) des buses à air (23) rencontrent la surface latérale (11) du rouleau calandreur (10), et de préférence, les jets d'air (26) rencontrent le détacheur (31) près du côté (33) de celui-ci.

4. Calandre à auges selon l'une des revendications précédentes, **caractérisée par le fait que** des jets d'air (26) produits par les buses à air (23) sont dirigés obliquement par rapport à la direction de sortie d'un bord de la pièce de linge (15) de la zone de sortie (18), et de préférence, les buses à air (23) sont dirigées de façon telle que les jets d'air (26) rencontrent la surface latérale (11) du rouleau calandreur (10) obliquement par rapport à la tangente à celle-ci et/ou les jets d'air (26) des buses à air (23) soient dirigés dans la direction de la zone de sortie (18) obliquement sur la surface latérale (11) du rouleau calandreur (10).

5. Calandre à auges selon l'une des revendications précédentes, **caractérisée par le fait que** les buses à air (23) sont conçues pour émettre un jet d'air focalisé (26), de préférence, un foyer de chaque jet d'air (26) est situé à peu près sur la surface latérale extérieure (11) du rouleau calandreur (10), et en particulier, les buses à air (23) sont conçues pour émettre des jets d'air (26) à peu prés cylindriques ou convergents.

6. Calandre à auges selon l'une des revendications précédentes, **caractérisée par le fait qu'**au-dessous des buses à air (23) est placé un repoussoir qui s'étend de préférence sur toute la largeur du rouleau calandreur (10).

7. Calandre à auges selon l'une des revendications précédentes, **caractérisée par le fait que** le repoussoir est constitué d'une plaque repousseuse (30, 35).

8. Calandre à auges selon l'une des revendications précédentes, **caractérisée par le fait que** l'inclinaison des buses à air (23) et/ou leur distance de la surface latérale (11) du rouleau calandreur (10) sont modifiables.

9. Calandre à auges selon la revendication 7, **caractérisée par le fait que** les buses à air (23) et la plaque repousseuse ou les plaques repousseuses (30, 35) sont fixées à un support commun (34, 40) et les buses à air (23), la plaque repousseuse (30, 35) et le support (34, 40) peuvent basculer autour d'un axe (41) parallèle à l'axe de rotation (25) du rouleau calandreur (10).

10. Calandre à auges selon la revendication 9, **caractérisée par le fait que** l'axe (41) est supporté par un support (43) et ce support (43) peut également basculer autour d'un axe (44) parallèle à l'axe de rotation (25) du rouleau calandreur (10) pour l'écartement du support (40) avec les buses à air (23) et la plaque repousseuse (35) de la surface latérale (11) du rouleau calandreur (10).

11. Calandre à auges selon l'une des revendications 7 à 10, **caractérisée par le fait qu'**un côté (36) dirigé vers le rouleau calandreur (10) de la plaque repousseuse (35), dans une position de fonctionnement, s'étend à faible distance parallèlement à la surface latérale (11) du rouleau calandreur (10) pour créer un interstice (37) entre le côté (36) de la plaque repousseuse (35) et le rouleau calandreur (10).

12. Calandre à auges selon la revendication 11, **caractérisée par le fait que** les jets d'air (26) des buses à air (23) sont dirigés sur l'interstice (37), de préférence depuis un côté supérieur de la plaque repousseuse (35).

13. Calandre à auges selon l'une des revendications 7 à 10, **caractérisée par le fait qu'**une partie de bord libre (39) de la plaque repousseuse (35) partant du côté (36) de celle-ci s'étend à peu près parallèlement à l'axe (38) des jets d'air (26), et de préférence, la distance entre la partie de bord (39) de la plaque repousseuse (35) et les axes (38) des jets d'air (26) est telle que les jets d'air (26) passent tout près devant la plaque repousseuse (35), en particulier de la partie de bord (39), ou contre celle-ci le long de celle-ci.

14. Calandre à auges selon la revendication 13, **caractérisée par le fait que** la partie de bord (39), vue dans la direction d'écoulement des jets d'air (26), est placée derrière les buses à air (23) et, de préférence, se trouve au-dessous de celles-ci.

15. Procédé d'évacuation de pièces de linge (15) de la surface latérale (11) d'un rouleau calandreur (10) d'une calandre à auges, dans lequel des jets d'air (26) dirigés sur le rouleau calandreur (10) détachent pneumatiquement les pièces de linge (15) de ladite surface latérale (11), **caractérisé par le fait que** les pièces de linge (15) sont en plus détachées mécaniquement de la surface latérale (11) du rouleau calandreur (10), le détachement mécanique des pièces de linge (15) n'ayant lieu que lorsque le détachement pneumatique seul n'est pas suffisant.
